# FASCICULE DE BREVET EUROPEEN

(11) **EP 3 574 498 B1**
(45) Date de publication et mention de la délivrance du brevet: **28.08.2024**
(21) Numéro de dépôt: 18702758.6
(22) Date de dépôt: 10.01.2018
(51) Int. Cl.: G10K 11/26, G10K 11/34, H04R 1/32, H04R 1/40

(54) **SYSTÈME DE DIFFUSION SONORE**
TONÜBERTRAGUNGSSYSTEM
SOUND BROADCASTING SYSTEM

(30) Priorité: 24.01.2017 FR 1750580
(43) Date de publication de la demande: 04.12.2019
(73) Titulaire: L-Acoustics, 91462 Marcoussis Cedex (FR)
(72) Inventeur: HEIL, Christian, 91462 Marcoussis Cedex (FR); COMBET, Christophe, 91462 Marcoussis Cedex (FR)
(74) Mandataire: Novagraaf Technologies
(86) Numéro de dépôt international: PCT/FR2018/050060
(87) Numéro de publication internationale: WO 2018/138425

(56) Documents cités:
- EP-A1- 1 635 606
- FR-A1- 2 364 585
- US-A1- 2008 212 805
- US-A1- 2009 214 067
- US-A1- 2011 096 947
- US-A1- 2012 014 544

## Description

### DOMAINE TECHNIQUE de l'invention

La présente invention concerne de manière générale le domaine de la sonorisation, professionnelle ou domestique. Elle vise en particulier un système de diffusion sonore de type « colonne » apte à produire un fort niveau de pression sonore, en anglais : Sound Pressure Level ou SPL, avec une portée élevée afin de pouvoir couvrir une audience étendue, tout en conservant une cohérence/intelligibilité élevée.

### ETAT DE LA TECHNIQUE ANTERIEURE

Il est connu pour produire un son, de diffuser un signal sonore au moyen d'une source acoustique, tel un haut-parleur, le cas échéant équipé d'une caisse de résonnance, ou une enceinte regroupant plusieurs haut-parleurs et/ou caisses de résonnance.

Il est encore connu pour augmenter la portée et couvrir une audience étendue de multiplier les sources acoustiques au sein d'un dispositif ou système de diffusion sonore. Les contributions de chacune des sources acoustiques s'additionneraient correctement si toutes les sources acoustiques étaient disposées en un même point. Dans la pratique ceci est impossible, une source acoustique présentant un volume non négligeable.

Ainsi un empilage de sources acoustiques permet d'obtenir un niveau de pression sonore SPL augmenté relativement au niveau SPL produit par une unique source acoustique. La directivité verticale d'un empilage vertical de sources acoustiques présente un lobe rétréci et nettement allongé. Aussi la directivité verticale est augmentée relativement à la directivité verticale d'une unique source acoustique, augmentant ainsi la portée et le volume d'audience couvert. Cependant les sources acoustiques ne s'ajoutent pas aussi simplement et les inévitables distances entre sources acoustiques produisent des interférences qui nuisent à la cohérence/intelligibilité.

Il est encore connu comme avantageux que la directivité verticale d'un dispositif de diffusion sonore présente un angle d'inclinaison légèrement négatif, relativement à l'horizontale. Ceci permet, pour un dispositif de diffusion sonore, classiquement installé en légère hauteur, d'une part de couvrir une audience plus grande et d'autre part d'éviter de diffuser vers le plafond, ce qui constitue une perte d'énergie en l'absence d'audience à cet endroit et peut être cause de réflexions non souhaitées pouvant dégrader l'intelligibilité. Une inclinaison négative de la directivité verticale est généralement obtenue en inclinant la ou les sources acoustiques ou le dispositif de diffusion sonore.

Il est recherché une directivité verticale étroite, allongée et avantageusement inclinée, pour augmenter la portée. A contrario une directivité horizontale importante, par exemple comprise entre 60 et 180° est recherchée. Pour cela il est avantageux de superposer les sources acoustiques selon un empilage vertical.

Une autre contrainte pour un dispositif de diffusion sonore est son intégration visuelle. Pour faciliter cette intégration visuelle, il est avantageux qu'un dispositif présente une empreinte visuelle la plus faible possible. Cette contrainte, ajoutée à la précédente, rendent une disposition « colonne » des sources acoustiques avantageuse. Le document US2009/214067 divulgue un dispositif de diffusion sonore connu.

### OBJECTIF DE L'INVENTION

L'objectif de l'invention est de proposer un dispositif de diffusion sonore réalisant un compromis entre des caractéristiques apparemment contradictoires, d'augmentation du niveau de pression sonore, SPL, et de la portée, tout en conservant un niveau de cohérence/intelligibilité élevé.

### RESUME DE L'INVENTION

Cet objectif est atteint grâce à un dispositif de diffusion sonore selon la revendication 1.

Selon une autre caractéristique, les inclinaisons sont négatives par rapport à l'horizontale.

Selon une autre caractéristique, le front d'onde présente une courbure variable, préférentiellement croissante vers le bas, encore préférentiellement continûment variable afin de former un « J ».

Selon une autre caractéristique, ledit recul (R) peut est appliqué géométriquement en reculant physiquement ladite sous-section inférieure (3).

Selon l'invention les sources acoustiques moyenne fréquence de la sous-section inférieure sont alignées entre elles selon un premier axe vertical et/ou les sources acoustiques moyenne fréquence de la sous-section supérieure sont alignées entre elles selon un second axe vertical.

Selon une autre caractéristique, la section haute fréquence comprend un premier nombre de sources acoustiques haute fréquence, préférentiellement identiques, le premier nombre étant préférentiellement égal à 3.

Selon une autre caractéristique, au moins une source acoustique haute fréquence est un moteur à compression.

Selon une autre caractéristique, la sous-section inférieure comprend un deuxième nombre de sources acoustiques moyenne fréquence et la sous-section supérieure comprend un troisième nombre de sources acoustiques moyenne fréquence, les sources acoustiques moyenne fréquence étant préférentiellement identiques et la différence entre le deuxième nombre et le troisième nombre est inférieure ou égale, en valeur absolue, à 2 et le deuxième nombre est préférentiellement supérieur au troisième nombre, préférentiellement encore le deuxième nombre est égal à 4 et/ou le troisième nombre est égal à 2, ou encore ladite différence est nulle.

Selon une autre caractéristique, le dispositif est intégré dans une unique enceinte, de type « colonne ».

L'invention concerne encore un système de diffusion sonore comprenant un premier dispositif de diffusion sonore selon l'un des modes de réalisation précédents, un deuxième dispositif de diffusion sonore comprenant une section basse fréquence et/ou une section très basse fréquence.

Selon une autre caractéristique, le système comprend encore un moyen d'interface mécanique entre le premier dispositif et le deuxième dispositif apte à permettre à un des dispositifs, préférentiellement le deuxième dispositif, de supporter l'autre dispositif, avec ou sans assemblage, et/ou un moyen d'interface électrique entre le premier dispositif et le deuxième dispositif apte à permettre à un des dispositifs, préférentiellement le deuxième dispositif, de transmettre des signaux sonores et/ou une alimentation électrique à l'autre dispositif.

### BREVE DESCRIPTION DES FIGURES

D'autres caractéristiques et avantages innovants de l'invention ressortiront à la lecture de la description ci-après, fournie à titre indicatif et nullement limitatif, en référence aux dessins annexés, dans lesquels :
- la figure 1a présente la directivité d'une source acoustique, ici de type point source pavillonné,
- la figure 1b présente la directivité, inclinée d'un angle θ_{Dir} vers le bas, obtenue en inclinant d'un angle θ_{Méca} = θ_{Dir} vers le bas la source de la figure 1a,
- la figure 2 présente en vue de profil, un dispositif selon l'art antérieur,
- la figure 3 présente en vue de profil, un dispositif selon l'invention,
- la figure 4 présente la directivité verticale d'une source acoustique moyenne fréquence, ici de type point source pavillonné,
- la figure 5 présente la directivité verticale d'une superposition de sources acoustiques moyenne fréquence similaires à la source de la figure 4,
- la figure 6 présente la directivité verticale d'une superposition de sources acoustiques haute fréquence,
- la figure 7a présente la directivité verticale de la même superposition de sources acoustiques haute fréquence, munie d'un guide d'onde plan,
- la figure 7b présente la directivité verticale, inclinée d'un angle θ_{Dir} vers le bas, obtenue en inclinant d'un angle θ_{Méca} = θ_{Dir} vers le bas le dispositif de la figure 7a,
- la figure 8 présente la directivité verticale de la même superposition de sources acoustiques haute fréquence, munie d'un guide d'onde dissymétrique à courbure constante,
- la figure 9 présente la directivité verticale de la même superposition de sources acoustiques haute fréquence, munie d'un guide d'onde dissymétrique à courbure variable,
- les figures 10a-b illustrent la fonction d'un guide d'onde,
- les figures 11a-b présentent différents types de guide d'onde,
- la figure 12 illustre, en vue de profil, un mode de réalisation préféré d'un guide d'onde de type dissymétrique à courbure variable, croissante vers le bas et continûment variable, en forme de « J »,
- la figure 13 montre, en vue de profil, un mode de réalisation du dispositif selon l'invention,
- la figure 14 montre, en vue de profil, un autre mode de réalisation du dispositif selon l'invention,
- la figure 15 montre, en vue perspective, un mode de réalisation du dispositif selon l'invention,
- la figure 16 illustre, en vue perspective, un système selon l'invention,
- la figure 17 illustre, en vue perspective, le système de la figure 16 assemblé,
- les figures 18a-b illustrent en vue, respectivement de face et de côté, un mode de réalisation du dispositif.

Pour plus de clarté, les éléments identiques ou similaires sont repérés par des signes de référence identiques sur l'ensemble des figures.

### DESCRIPTION DETAILLEE D'UN MODE DE REALISATION

Une source acoustique S, ou un système de diffusion sonore 1, comprenant plusieurs sources acoustiques S, peut être caractérisé par un diagramme de directivité figurant un niveau de pression sonore (en anglais : Sound Pressure Level, ou SPL) en fonction de la position dans l'espace. Ce diagramme fait typiquement apparaître des lobes volumiques imbriqués, le SPL est sensiblement constant dans un lobe et décroissant à mesure que l'on s'éloigne de la source S ou dispositif 1. Une coupe ou projection selon un plan horizontal, respectivement vertical, figure une directivité horizontale, respectivement verticale.

La figure 1a illustre la directivité verticale d'une source acoustique unique S, par exemple du type point source pavillonné. Une source acoustique de type point source rayonne de manière isotrope et présenterait une directivité sphérique. Un pavillon, de forme sensiblement conique, permet de restreindre cette directivité à un secteur angulaire avantageusement plus restreint. Un exemple de source acoustique S point source pavillonné est le produit X12 de la demanderesse. La directivité d'une telle source acoustique S présente un axe acoustique A, reliant la source S au maximum de SPL, sensiblement aligné avec l'horizontale H. Ainsi, si l'on définit l'angle θ_{Dir} comme étant l'angle entre l'horizontale H et l'axe acoustique A représentant la directivité de la source S, on peut écrire, pour la figure 1a, θ_{Dir} = 0.

Il est possible d'incliner la source acoustique S d'un angle d'inclinaison θ_{Méca} vers le bas. Ceci a pour effet d'incliner identiquement la directivité et l'axe acoustique A, d'un même angle d'inclinaison θ_{Dir} = θ_{Méca}, tel qu'illustré à la figure 1b.

Par convention sur tous les diagrammes de directivité de la présente, la source est disposée à gauche de la figure et diffuse vers la droite. L'audience se trouve sur toute la largeur du diagramme, principalement concentrée au niveau horizontal bas du diagramme. A titre indicatif, la surface du diagramme mesure 5 m en hauteur et 40 m en largeur/profondeur. Chaque changement de teinte de gris correspond à une diminution de 3 dB à mesure que l'on s'éloigne de la source acoustique S.

Afin de diffuser un signal sonore, une source acoustique S ou un système de diffusion 1 sonore est généralement disposé face à une audience, l'axe acoustique A étant sensiblement horizontal afin que le lobe couvre l'audience. On peut constater, en comparant la figure 1b avec la figure 1a, qu'une inclinaison θ_{Dir} légèrement négative de l'axe acoustique A relativement à l'horizontale H est avantageuse en termes de volume d'audience couverte et en termes d'uniformité du SPL. Ceci est d'autant plus vrai que la portée est augmentée. De plus une telle inclinaison négative θ_{Dir} évite une diffusion inutile et/ou préjudiciable vers le plafond.

Il est classique, dans un dispositif de diffusion sonore 1 de découper le spectre sonore en bandes de fréquences, et de dédier une section, comprenant une ou plusieurs sources acoustiques, à chaque bande de fréquence. Ceci permet de réaliser chaque section avec une ou plusieurs sources acoustiques adaptées à cette bande de fréquence.

Un découpage, arbitraire, mais fréquemment utilisé dans le métier, découpe le spectre sonore, couvrant au moins partiellement le spectre audible de l'homme : 20 Hz-20 kHz, en trois ou quatre bandes. Une bande haute fréquence, HF, couvre les fréquences les plus hautes, soit typiquement un intervalle 1kHz-20kHz. Une bande moyenne fréquence, MF, couvre les fréquences intermédiaires, soit typiquement un intervalle 200Hz-1kHz. Une bande basse fréquence, BF, couvre les fréquences basses, soit typiquement un intervalle 50Hz-200Hz. Enfin une bande très basse fréquence, TBF, optionnelle couvre les fréquences les plus basses, soit typiquement les fréquences inférieures à 50Hz.

Le dispositif 1 selon un premier mode de réalisation de l'invention se propose de couvrir les deux bandes supérieures : la bande haute fréquence et la bande moyenne fréquence. Aussi ce dispositif 1 de diffusion sonore comprend une section haute fréquence 2 et une section moyenne fréquence 3, 4. La section haute fréquence 2 comporte une ou plusieurs sources acoustiques haute fréquence S_{HF}. La section moyenne fréquence 3, 4 comporte plusieurs sources acoustiques moyenne fréquence S_{MF}. S'agissant d'un dispositif « colonne », toutes les sources acoustiques, haute fréquence et basse fréquence S_{HF}, S_{MF}, sont superposées verticalement, sans nécessairement être alignées.

Tel qu'illustré à la figure 2, de manière classique jusqu'à présent, tel que le confirme une analyse des produits sur le marché, les dispositifs existants regroupent d'une part toutes les sources acoustiques haute fréquence au sein d'un ensemble haute fréquence HF unique et d'autre part toutes les sources acoustiques moyenne fréquence au sein d'un ensemble moyenne fréquence MF unique, et accole ensuite les deux ensembles HF,MF. Ceci est préjudiciable en ce que, du fait de la taille non négligeable des sources acoustiques, le centre acoustique haute fréquence C_{HF} se trouve éloigné du centre acoustique moyenne fréquence C_{MF}. Un tel décalage est cause d'une dégradation de la cohérence/intelligibilité du son.

Selon une caractéristique plus particulièrement illustrée à la figure 3, il est remédié à ce problème en réalisant un dispositif 1 qui partage la section moyenne fréquence en deux sous-sections 3, 4 et en disposant ces deux sous-sections 3, 4 de part et d'autre de la section haute fréquence 2. Ainsi l'une quelconque parmi les deux sous-sections est disposée en-dessous de la section haute fréquence 2 et est nommée sous-section inférieure 3, tandis que l'autre sous-section est disposée au-dessus de la section haute fréquence 2 et est nommée sous-section supérieure 4.

Tel qu'illustré à la figure 3, il résulte d'une telle disposition que le centre acoustique moyenne fréquence C_{MF}, résultant des deux sous-sections 3, 4 est situé entre les deux sous-sections 3, 4 et peut ainsi être proche, voire même avantageusement confondu, avec le centre acoustique haute fréquence C_{HF}. Cette proximité des centres acoustiques haute fréquence C_{HF} et moyenne fréquence C_{MF} améliore la cohérence/intelligibilité du son.

Afin de diffuser un son présentant une bonne cohérence/ intelligibilité, il convient encore, que les directivités respectives en moyenne fréquence et en haute fréquence se superposent sensiblement. Pour cela, il est souhaitable que l'inclinaison θ_{HF} du maximum de SPL haute fréquence de la directivité verticale de la section haute fréquence 2, relativement à l'horizontale H, et l'inclinaison θ_{MF} du maximum de SPL moyenne fréquence de la directivité verticale de la section moyenne fréquence 3, 4, relativement à l'horizontale H soient sensiblement égales. On entend par « sensiblement égales » que la valeur absolue de la différence entre l'inclinaison θ_{HF} et l'inclinaison θ_{MF} est comprise entre 0° et 5°, de préférence entre 0° et 2°.

Un dispositif 1 comprenant une section haute fréquence 2, encadrée par deux sous-sections 3, 4 moyenne fréquence, les deux sous-sections 3, 4 et la section haute fréquence 2 étant sensiblement alignées, selon un axe vertical, présente une directivité verticale haute fréquence issue du centre haute fréquence C_{HF} et présentant une inclinaison haute fréquence θ_{HF} sensiblement nulle relativement à l'horizontale H, et une directivité moyenne fréquence issue du centre moyenne fréquence C_{MF} et présentant une inclinaison moyenne fréquence θ_{MF} sensiblement nulle relativement à l'horizontale H. Les deux inclinaisons θ_{HF}, θ_{MF} sont ainsi sensiblement égales. Il s'ensuit que les directivités verticales respectives en haute fréquence et en moyenne fréquence sont sensiblement superposées.

Comme énoncé précédemment, il est intéressant que la directivité verticale présente une inclinaison négative θ_{Dir}, afin de mieux couvrir une audience, classiquement située en contre-bas. Selon un premier mode de réalisation, ne faisant partie de l'invention, cette inclinaison θ_{Dir}, qui doit rester la même pour l'inclinaison moyenne fréquence θ_{MF} et pour l'inclinaison haute fréquence θ_{HF}, peut être obtenue en inclinant le dispositif 1, relativement à la verticale V, d'un angle θ_{Méca}. Avantageusement, les directivités verticales des sources moyenne fréquence ou haute fréquence ont une inclinaison comprise, en valeur absolue, entre 1° et 30°.

La juxtaposition de sources acoustiques S est, par principe productrice d'interférences, du fait de l'éloignement inévitable des sources acoustiques S. Une règle de l'art indique que la distance entre deux sources acoustiques S peut être négligée au regard des interférences si cette distance reste inférieure à une grandeur fonction croissante de la longueur d'onde. Malgré le fait que la dimension des sources acoustiques diminue avec la diminution de la longueur d'onde, ladite règle est d'autant plus difficile à respecter que la longueur d'onde diminue.

Compte tenu des dimensions des sources acoustiques moyenne fréquence S_{MF} envisagées, cette règle peut être respectée pour la section moyenne fréquence 3, 4, y compris lorsqu'une section haute fréquence 2 est intercalée, augmentant ainsi la distance entre les sources acoustiques moyenne fréquence S_{MF}. On notera à titre indicatif que la hauteur de la section haute fréquence est de l'ordre quelques dizaines de cm dans un mode de réalisation préféré.

Le respect de la règle peut être vu aux figures 4 et 5. La figure 4 montre la directivité verticale d'une unique source moyenne fréquence S_{MF}. Comparativement, la figure 5 montre la directivité verticale résultante pour un empilage de sources acoustiques moyenne fréquence S_{MF}. L'empilage de plusieurs sources acoustiques moyenne fréquence S_{MF} permet avantageusement d'augmenter la portée résultante. Il n'apparaît cependant pas de perturbation, indiquant une quasi absence d'interférence.

Au contraire, compte tenu des dimensions des sources acoustiques haute fréquence S_{HF} disponibles, cette règle peut difficilement être respectée pour la section haute fréquence 2. La figure 6 montre la directivité verticale résultante pour un empilage de sources acoustiques haute fréquence S_{HF}, ici trois sources. L'empilage de plusieurs sources acoustiques haute fréquence S_{HF} permet avantageusement d'augmenter la portée résultante relativement à une unique source acoustique. Cependant, la perturbation du diagramme est indicative du problème d'interférence.

A défaut d'agir sur la cause, en rapprochant les sources acoustiques haute fréquence S_{HF}, il est néanmoins possible de remédier au problème des interférences en utilisant un guide d'onde 5. Un guide d'onde 5 est un dispositif intégrant une ou plusieurs sources acoustiques S et conçu pour réaliser deux fonctions. Une première fonction est de supprimer les interférences en phasant lesdites sources acoustiques intégrées, qui fonctionnent alors comme une source unique plus puissante. Une deuxième fonction est de conformer le front d'onde sonore sortant selon un profil donné. Le principe et la conception d'un guide d'onde, inventé par la demanderesse, est plus particulièrement décrit dans le document US 5163167.

L'action d'un guide d'onde 5 est illustrée aux figures 10a-b. Sur la figure 10a, trois sources acoustiques S sont juxtaposées. Les sources S, supposées ponctuelles, produisent chacune un front d'onde F sphérique. Chaque front F est centré sur sa source S. Aussi les fronts F sont incohérents entre eux et potentiellement siège d'interférences. Sur la figure 10b, les trois mêmes sources S sont réunies au moyen d'un guide d'onde 5. Le front d'onde produit F est unique.

L'homme du métier sait concevoir un guide d'onde 5 en fonction des sources acoustiques S_{HF} intégrées d'une part et du profil de front d'onde souhaité d'autre part.

Ainsi, selon une autre caractéristique, un guide d'onde 5 est avantageusement utilisé pour éliminer les conséquences néfastes des interférences au niveau de la section haute fréquence 2.

Par abus de langage on caractérise un guide d'onde 5 par la forme du front d'onde qu'il produit. Ainsi par exemple, le guide d'onde 5 de la figure 10b qui conforme le front d'onde F produit en sortie selon un plan est nommé guide d'onde plan.

La figure 7a illustre la directivité verticale résultant de la superposition verticale de plusieurs sources haute fréquence S_{HF} intégrées au sein d'un guide d'onde 5 plan. Une comparaison avec la figure 6 permet de mesurer l'amélioration apportée, en termes d'homogénéité du SPL produit et d'augmentation de la portée. Il est possible d'incliner un tel dispositif d'une inclinaison θ_{Méca}, afin d'incliner la directivité d'une même inclinaison θ_{Dir} = θ_{Méca}, telle qu'illustrée à la figure 7b.

La présence avantageuse d'un tel guide d'onde 5 est encore mise à profit en utilisant ledit guide d'onde 5 pour conformer le front d'onde issu de la section haute fréquence 2, et donc la directivité haute fréquence, de manière à ce qu'elle optimise la couverture de l'audience.

Aussi selon une autre caractéristique, le front d'onde est dissymétrique. Cette dissymétrie, présentant une accentuation vers le bas, présente un autre mode de réalisation permettant de produire une inclinaison haute fréquence θ_{HF} négative.

La figure 11a illustre un exemple de guide d'onde symétrique relativement à l'horizontale H. La figure 11b illustre comparativement un exemple de guide d'onde dissymétrique : l'angle supérieur θ₂ est différent de l'angle inférieur θ₁, en valeur absolue, et ici il est inférieur à l'angle inférieur θ₁. Il en résulte une dissymétrie équivalente du front d'onde.

La dissymétrie du front d'onde peut être utilisée pour réaliser une inclinaison haute fréquence θ_{HF} de la directivité verticale, avantageusement négative, et ainsi remplacer une inclinaison de la section haute fréquence 2 ou du dispositif 1. Ceci permet avantageusement de pouvoir conserver une disposition verticale pour la section haute fréquence 2 ou le dispositif 1, améliorant ainsi l'empreinte visuelle et facilitant l'intégration architecturale.

Alternativement, notamment si le dispositif 1 doit être disposé plus haut et que l'on souhaite augmenter l'inclinaison θ_{Dir} de la directivité globale du dispositif 1, il est possible de combiner une inclinaison obtenue par la dissymétrie du front d'onde avec une inclinaison du dispositif 1, ces deux inclinaisons s'additionnant.

La forme du front d'onde peut être quelconque et est avantageusement décrite par une courbure. Ladite courbure peut être quelconque. Ainsi une courbure constante, produit une surface externe circulaire.

Les figures 11a-b illustrent encore la courbure du guide d'onde 5. Dans le cas d'une courbure constante, le rayon de courbure R1, R2 est constant et égal en tout point. Dans le cas d'une courbure variable, le rayon de courbure varie et R1 peut être différent de R2.

Selon une autre caractéristique, une courbure variable est avantageuse en ce qu'elle permet de conformer la directivité afin de lui permettre de couvrir une audience étendue.

Selon une autre caractéristique préférentielle, la variation de la courbure est telle qu'elle augmente vers le bas ou ce qui est équivalent que le rayon de courbure diminue vers le bas. Ainsi selon un mode de réalisation préférentiel, la courbure est continûment variée. Le front d'onde présente alors une forme de « J » avec un rayon de courbure se réduisant à mesure que l'on descend.

Ainsi la figure 8 montre la directivité verticale obtenue pour une section haute fréquence 2 présentant un front d'onde dissymétrique à courbure constante. En comparant cette directivité avec celle de la figure 7b obtenue avec un dispositif présentant un front d'onde plan, on mesure l'amélioration apportée, principalement en termes d'homogénéité du SPL dans la zone couverte. Comparativement, toutes choses étant égales par ailleurs, la figure 9 montre la directivité obtenue pour un front d'onde dissymétrique à courbure variable, la courbure augmentant vers le bas. Il apparaît une nette augmentation de la portée et de l'homogénéité du SPL.

La figure 12 illustre un mode de réalisation possible d'un tel guide d'onde 5, dissymétrique à courbure variable, la courbure augmentant vers le bas, continûment variée, afin de présenter une forme de « J ».

La conformation du front d'onde, principalement au moyen de sa dissymétrie, permet de réaliser une inclinaison haute fréquence θ_{HF} négative. Afin que le dispositif 1 soit équilibré, il convient de réaliser une inclinaison moyenne fréquence θ_{MF} sensiblement identique. Comme précédemment, on entend par « sensiblement identique » que la valeur absolue de la différence entre l'inclinaison θ_{HF} et l'inclinaison θ_{MF} est comprise entre 0° et 5°, de préférence entre 0° et 2°.

Pour cela, tel qu'illustré à la figure 13, selon une autre caractéristique, le centre acoustique C_{inf} de la sous-section inférieure 3 est reculé relativement au centre acoustique Cₛᵤₚ de la sous-section supérieure 4, d'un recul R. Ce recul R, produit une inclinaison θ_{MF} de la directivité moyenne fréquence. Aussi, afin que l'inclinaison moyenne fréquence θ_{MF} soit sensiblement identique à l'inclinaison haute fréquence θ_{HF}, obtenue pour la section haute fréquence 2, il convient que le recul R soit tel qu'un axe, reliant les deux sous-sections 3, 4, ou plus précisément le centre acoustique C_{inf} de la sous-section inférieure 3 au centre acoustique Cₛᵤₚ de la sous-section supérieure 4, forme avec la verticale V un angle de désalignement θ_{D} sensiblement égal à l'angle d'inclinaison de la directivité haute fréquence θ_{HF}. Ainsi l'égalité des angles d'inclinaison θ_{MF}, θ_{HF} est vérifiée. Il s'ensuit que les directivités verticales haute et moyenne fréquence sont sensiblement superposées.

La disposition de la ou des sources acoustiques moyenne fréquence S_{MF} au sein d'une sous-section 3, 4 est a priori quelconque. Selon l'invention, un alignement des sources acoustiques moyenne fréquence S_{MF} au sein d'une sous-section 3, 4 présente une meilleure efficacité en termes d'addition des puissances afin d'obtenir un SPL résultant élevé.

Ainsi, une configuration idéale, pour le son produit, ne faisant partie de l'invention, est celle où les sources acoustiques moyenne fréquence S_{MF} au sein d'une sous-section 3, 4 sont alignées sur l'axe précédemment décrit, reliant les centres acoustiques C_{inf} et Cₛᵤₚ des sous-sections 3, 4. Cependant une telle configuration augmente l'encombrement, principalement en profondeur et dégrade l'empreinte visuelle.

Selon l'invention, une autre configuration, qui ne dégrade pas de manière importante le son produit, est préférée. Dans cette autre configuration les sources acoustiques moyenne fréquence S_{MF} de la sous-section inférieure 3 sont alignées entre elles selon un premier axe vertical. Alternativement ou complémentairement les sources acoustiques moyenne fréquence S_{MF} de la sous-section supérieure 4 sont alignées entre elles selon un second axe vertical, pouvant être identique au premier. Ces configurations sont avantageuses en ce qu'elles offrent une empreinte visuelle réduite et facilitent ainsi l'intégration architecturale.

Le positionnement des sous-sections 3, 4 relativement à la section haute fréquence 2, selon un axe horizontal, en profondeur, est peu contraint. Il est préférable de ne pas trop les éloigner, afin de ne pas trop éloigner les centres acoustiques C_{HF} et C_{MF}, aussi les sous-sections 3, 4 sont préférablement sensiblement alignées avec la section haute fréquence 2. Selon un mode de réalisation possible, illustré à la figure 13, la sous-section supérieure 4 est alignée avec le haut de la section haute fréquence 2, afin de limiter l'encombrement du dispositif 1, en profondeur. Ceci est encore illustré par le mode de réalisation de la figure 14 .

La section haute fréquence 2 comprend un premier nombre n de sources acoustiques haute fréquence S_{HF}. Ce nombre est principalement lié au niveau de SPL souhaité en haute fréquence, lequel niveau augmente avec le nombre de sources acoustiques haute fréquence S_{HF}. Une unique source acoustique haute fréquence S_{HF} est possible. Il peut être noté qu'un guide d'onde fonctionne avec une unique source acoustique. L'augmentation du nombre de sources acoustiques haute fréquence S_{HF} pourrait être préjudiciable en ce qu'elle éloigne les deux sous-sections 3, 4. Cependant ce préjudice reste faible du fait de la faible taille typique des sources acoustiques haute fréquence S_{HF}. Les figures 3, 13-14 ou encore 18a-b, montrent, de manière illustrative, une section haute fréquence 2 comprenant deux, trois ou quatre sources acoustiques haute fréquence S_{HF} et présentant alors une hauteur indicative de 20 à 40 cm. Avantageusement, mais sans aucune obligation, ces sources acoustiques haute fréquence S_{HF} sont identiques. Selon un mode de réalisation préférentiel le premier nombre n de sources acoustiques haute fréquence S_{HF} de la section haute fréquence 2 est égal à 3. De préférence, ce premier nombre entier n est compris dans l'intervalle [2 ; 5].

La recherche d'un fort SPL, y compris pour la section haute fréquence 2, et dans un volume d'intégration réduit, entraîne à privilégier l'utilisation d'au moins un moteur à compression pour réaliser une ou plusieurs des sources acoustiques haute fréquence S_{HF}, du fait de la puissance volumique avantageusement forte offerte par un tel composant.

La sous-section inférieure 3 comprend un deuxième nombre m de sources acoustiques moyenne fréquence S_{MF} et la sous-section supérieure 4 comprend un troisième nombre p de sources acoustiques moyenne fréquence S_{MF}. Le nombre total m+p est principalement lié au niveau de SPL souhaité en moyenne fréquence, niveau augmentant avec le nombre total de sources acoustiques moyenne fréquence S_{MF}. Ce niveau de SPL est préférentiellement cohérent avec le niveau SPL en haute fréquence. Une unique source acoustique moyenne fréquence S_{MF} dans l'une ou l'autre ou les deux sous-sections 3, 4 est possible. L'augmentation du nombre de sources acoustiques moyenne fréquence S_{MF} n'est préjudiciable qu'en ce qu'elle augmente la hauteur et donc l'encombrement du dispositif 1. Selon un mode de réalisation préférentiel la section moyenne fréquence comporte 6 sources acoustiques moyenne fréquence S_{MF} : le deuxième nombre m de sources acoustiques moyenne fréquence S_{MF} de la sous-section supérieure 4 est égal à 2 et le troisième nombre p de sources acoustiques moyenne fréquence S_{MF} de la sous-section inférieure 3 est égal à 4. De préférence, le deuxième nombre entier m est compris dans l'intervalle [1 ; 5], et le troisième nombre entier p est compris dans l'intervalle [2 ; 6].

Selon le mode de réalisation précédent, comprenant 6 sources acoustiques moyenne fréquence S_{MF}, combiné à une section haute fréquence 2 comportant 3 sources acoustiques haute fréquence S_{HF}, pour atteindre un SPL illustratif de l'ordre de 130 dB, une source acoustique moyenne fréquence S_{MF} présente une hauteur de l'ordre de 13 cm et une source acoustique haute fréquence S_{HF} présente une hauteur de l'ordre de 8 cm. Il en résulte une hauteur du dispositif 1 avantageusement inférieure à 1,30m, permettant ainsi une manutention aisée.

Il a été vu, au regard des interférences, que la distance entre deux sources acoustiques juxtaposées doit rester inférieure à une grandeur fonction croissante de la longueur d'onde. Cette contrainte est beaucoup plus légère pour les moyennes fréquences que pour les hautes fréquences. C'est ce qui permet de partager la section moyenne fréquence en deux sous-sections 3, 4. C'est encore ce qui permet d'éviter d'utiliser un guide d'onde 5 pour les moyennes fréquences.

La répartition des sources acoustiques moyenne fréquence S_{MF} entre les deux sous-sections 3, 4 peut être quelconque. Idéalement, afin que le centre acoustique moyenne fréquence C_{MF} soit au plus proche du centre acoustique haute fréquence C_{HF}, un équilibre, soit un deuxième nombre m égal au troisième nombre p est préféré. La figure 13 montre, de manière illustrative, une sous-section inférieure 3 et une sous-section supérieure 4 équilibrées comprenant chacune trois sources acoustiques moyenne fréquence S_{MF}.

Cependant un léger déséquilibre est acceptable. Une différence inférieure ou égale, en valeur absolue, à 2, entre le deuxième nombre m de sources acoustiques moyenne fréquence S_{MF} dans la sous-section supérieure 4 et le troisième nombre p de sources acoustiques moyenne fréquence S_{MF} dans la sous-section inférieure 3 est acceptable. La sous-section la plus « volumineuse » peut être au choix la sous-section inférieure 3 ou la sous-section supérieure 4.

Selon un mode de réalisation préférentiel, plus particulièrement illustré à la figure 14, la sous-section inférieure 3 est favorisée, avec par exemple une, ou tel qu'illustré deux, sources acoustiques supplémentaires. Ceci cause un léger éloignement du centre acoustique moyenne fréquence C_{MF}, relativement au centre acoustique haute fréquence C_{HF}, dont les conséquences peuvent cependant être négligées. Cependant, ceci permet avantageusement, de relever l'axe moyen de diffusion, passant sensiblement par le milieu des centres acoustiques C_{MF}, C_{HF}, du dispositif 1, de manière à l'adapter à la hauteur d'écoute de l'audience. Ceci est particulièrement avantageux pour un dispositif 1 posé.

Avantageusement mais sans aucune obligation les sources acoustiques moyenne fréquence S_{MF} sont identiques. L'identité peut être au sein d'une sous-section 3, 4, ou encore globale.

Selon l'invention, la conformation du front d'onde est réalisée mécaniquement au moyen d'un guide d'onde 5. Le guide d'onde 5 est alors un cadre conformé spécifiquement pour former le front d'onde voulu et accueillant les sources acoustiques en leur imposant une position et une orientation relative.

Il a été vu que la directivité verticale en moyenne fréquence était inclinée vers le bas au moyen d'un recul R appliqué à la sous-section inférieure 3 relativement à la sous-section supérieure 4. Selon un premier mode de réalisation, ce recul R peut être appliqué géométriquement en reculant physiquement la sous-section inférieure 3. Ainsi, avec des sources acoustiques moyenne fréquence S_{MF} présentant une hauteur de l'ordre de 13 cm, un recul de l'ordre de 40mm permet d'obtenir une inclinaison θ_{MF} de la directivité verticale en moyenne fréquence de -3°...

Le dispositif 1 tel que précédemment décrit peut être réalisé de différentes manières. Ainsi il peut être l'objet d'un montage modulaire à partir d'éléments en kit. Selon un mode de réalisation préférentiel, il est avantageusement intégré au sein d'une unique enceinte.

Le dispositif 1, tel que décrit jusqu'ici, assure la diffusion pour les hautes fréquences et les moyennes fréquences. Le dispositif 1 est avantageusement complété par un deuxième dispositif de diffusion sonore 7 comprenant une section basse fréquence et/ou une section très basse fréquence 9, afin de constituer un système capable de couvrir la totalité du spectre sonore audible.

Un tel mode de réalisation séparant la basse et/ou très basse fréquence est avantageux en ce que le volume, et donc l'encombrement latéral et en profondeur d'une source acoustique augmente à mesure que la fréquence baisse. Aussi une source acoustique basse fréquence, respectivement très basse fréquence, si elle dimensionne la largeur/profondeur d'un système sur toute sa hauteur, conduit à un système très large présentant une forte empreinte visuelle.

Le fait de séparer d'une part la moyenne et haute fréquence et d'autre part la basse et/ou très basse fréquence permet de réaliser un système, tel qu'illustré à la figure 16, présentant une empreinte visuelle très nettement réduite au moins pour le dispositif 1.

Le fait de réaliser le système de diffusion en deux dispositifs 1,7 est aussi avantageux en termes d'intégration architecturale. Le deuxième dispositif 7 est typiquement posé au sol ou sur une scène. Le premier dispositif 1 peut avantageusement être indépendamment suspendu, comme illustré à la figure 15.

Alternativement, dans le cas où l'on souhaite un système de diffusion monobloc, il est possible de réunir les deux dispositifs 1,7. Selon un mode de réalisation, plus particulièrement illustré à la figure 16, les dispositifs 1,7 comprennent un moyen d'interface 8, disposé sur l'un, sur l'autre ou réparti sur les deux, tel des interfaces mâle/femelle, parmi le premier dispositif 1 et le deuxième dispositif 7,9.

Ce moyen d'interface 8 comprend avantageusement un moyen d'interface mécanique apte à permettre à un des dispositifs 1,7, de supporter l'autre dispositif. Compte tenu des masses relatives, le deuxième dispositif 7 est préférentiellement celui qui supporte le premier dispositif 1 et donc qui intègre l'interface mécanique. Ce montage peut se faire avec ou sans assemblage au niveau de l'interface. Le résultat de la réunion d'un premier dispositif 1 et d'un deuxième dispositif 7 est illustré à la figure 17. Selon un autre mode de réalisation ce moyen d'interface mécanique est apte à permettre aux dispositifs 1,7 de s'emboîter l'un dans l'autre.

Le moyen d'interface 8 comprend encore avantageusement un moyen d'interface électrique apte à permettre à un des dispositifs 1,7, de transmettre signaux sonores et/ou alimentation électrique à l'autre dispositif, permettant de ne connecter le système qu'une fois à la régie.

Un mode de réalisation du dispositif 1 est donné dans les figures 18a-b qui représentent respectivement une vue de face et une vue de profil du dispositif 1. La sous-section supérieure 4 comprend ici deux sources acoustiques moyennes fréquences S_{MF} et la sous-section inférieure 3 comprend quatre sources acoustiques moyennes fréquences S_{MF}. Quant à la section haute fréquence 2, celle-ci comprend trois sources acoustiques haute fréquence S_{HF} ainsi qu'un guide d'onde 5 à courbure continûment variable, en forme de « J ».

L'invention est décrite dans ce qui précède à titre d'exemple. Il est entendu que la personne de l'art est à même de réaliser différentes variantes de réalisation de l'invention, en associant par exemple les différentes caractéristiques ci-dessus prises seules ou en combinaison, sans pour autant sortir du cadre de l'invention. L'invention est seulement définie par les revendications qui suivent.

## Revendications

1. Dispositif (1) de diffusion sonore comprenant une section haute fréquence (2) comportant au moins une source acoustique haute fréquence (S_{HF}), et une section moyenne fréquence (3, 4) comportant au moins deux sources acoustiques moyenne fréquence (S_{MF}), les sources acoustiques (S_{HF}, S_{MF}) étant superposées verticalement,
**caractérisé en ce que** la section moyenne fréquence (3, 4) comprend une sous-section inférieure (3) disposée en-dessous de la section haute fréquence (2) et comprenant des sources acoustiques moyenne fréquence (S_{MF}) et une sous-section supérieure (4) disposée au-dessus de la section haute fréquence (2) et comprenant des sources acoustiques moyenne fréquence (S_{MF}), où les sources acoustiques moyenne fréquence (S_{MF}) de la sous-section inférieure (3) sont alignées entre elles selon un premier axe vertical et/ou les sources acoustiques moyenne fréquence (S_{MF}) de la sous-section supérieure (4) sont alignées entre elles selon un second axe vertical,
et **en ce que** la directivité verticale de la section haute fréquence (2) présente une inclinaison (θ_{HF}), relativement à l'horizontale (H), sensiblement égale à l'inclinaison (θ_{MF}) de la directivité verticale de la section moyenne fréquence (3, 4) relativement à l'horizontale (H), de sorte que la directivité verticale globale du dispositif (1) présente une inclinaison (θ_{Dir}) non nulle relativement à l'horizontale (H),
la section haute fréquence (2) présente également un front d'onde vertical dissymétrique qui est conformé au moyen d'un guide d'onde (5) vertical, intégrant au moins une source acoustique haute fréquence (S_{HF}), préférentiellement toutes les sources acoustiques haute fréquence (S_{HF}),
le centre acoustique (C_{inf}) de la sous-section inférieure (3) est reculé relativement au centre acoustique (Cₛᵤₚ) de la sous-section supérieure (4), d'un recul (R) tel qu'un axe, reliant le centre acoustique (C_{inf}) de la sous-section inférieure (3) au centre acoustique (Cₛᵤₚ) de la sous-section supérieure (4), présente un angle de désalignement (θ_{D}) relativement à la verticale (V) sensiblement égal à l'inclinaison (θ_{HF}), et
la conformation du front d'onde est réalisée mécaniquement, sans traitement électronique des signaux sonores respectivement envoyés à chacune des sources acoustiques haute fréquence (S_{HF}), au moyen du guide d'onde (5) qui est un cadre conformé spécifiquement pour former le front d'onde voulu et accueillant les sources acoustiques en leur imposant une position et une orientation relative.

2. Dispositif (1) selon la revendication 1, où les inclinaisons (θ_{HF}, θ_{MF}) sont négatives par rapport à l'horizontale (H).

3. Dispositif (1) selon l'une quelconque des revendications 1 ou 2, où le front d'onde présente une courbure variable, préférentiellement croissante vers le bas, encore préférentiellement continûment variable afin de former un « J ».

4. Dispositif selon l'une quelconque des revendications 1 à 3, où ledit recul (R) est appliqué géométriquement en reculant physiquement ladite sous-section inférieure (3).

5. Dispositif (1) selon l'une quelconque des revendications 1 à 4, où la section haute fréquence (2) comprend un premier nombre (n) de sources acoustiques haute fréquence (S_{HF}) identiques, le premier nombre (n) étant préférentiellement égal à 3.

6. Dispositif (1) selon la revendication 5, où au moins une source acoustique haute fréquence (S_{HF}) est un moteur à compression.

7. Dispositif (1) selon l'une quelconque des revendications 1 à 6, où la sous-section inférieure (3) comprend un deuxième nombre (m) de sources acoustiques moyenne fréquence (S_{MF}) et la sous-section supérieure (4) comprend un troisième nombre (p) de sources acoustiques moyenne fréquence (S_{MF}), les sources acoustiques moyenne fréquence (S_{MF}) étant identiques et la différence entre le deuxième nombre (m) et le troisième nombre (p) est préférentiellement inférieure ou égale, en valeur absolue, à 2 et le deuxième nombre (m) est préférentiellement supérieur au troisième nombre (p), encore le deuxième nombre (m) est égal à 4 et/ou le troisième nombre (p) est égal à 2, ou encore ladite différence est nulle.

8. Dispositif (1) selon l'une quelconque des revendications 1 à 7, intégré dans une unique enceinte, de type « colonne ».

9. Système de diffusion sonore **caractérisé en ce qu'**il comprend un premier dispositif de diffusion sonore (1) selon l'une quelconque des revendications 1 à 8, et un deuxième dispositif de diffusion sonore (7) comprenant une section basse fréquence et/ou une section très basse fréquence (9).

10. Système selon la revendication 9, comprenant encore un moyen d'interface (8) mécanique entre le premier dispositif (1) et le deuxième dispositif (7) apte à permettre à un des dispositifs (1,7), préférentiellement le deuxième dispositif (7), de supporter l'autre dispositif, avec ou sans assemblage, et/ou un moyen d'interface (8) électrique entre le premier dispositif (1) et le deuxième dispositif (7) apte à permettre à un des dispositifs (1,7), préférentiellement le deuxième dispositif (7), de transmettre signaux sonores et/ou alimentation électrique à l'autre dispositif.

## Patentansprüche

1. Schalldiffusionsvorrichtung (1), umfassend einen Hochfrequenzabschnitt (2), der mindestens eine Hochfrequenzakustikquelle (S_{HF}) aufweist, und einen Mittelfrequenzabschnitt (3, 4), der mindestens zwei Mittelfrequenzakustikquellen (S_{MF}) aufweist, wobei die Akustikquellen (S_{HF}, S_{MF}) vertikal überlagert sind,
**dadurch gekennzeichnet, dass** der Mittelfrequenzabschnitt (3, 4) einen unteren Teilabschnitt (3), der unterhalb des Hochfrequenzabschnitts (2) angeordnet ist und Mittelfrequenzakustikquellen (S_{MF}) umfasst, und einen oberen Teilabschnitt (4) umfasst, der oberhalb des Hochfrequenzabschnitts (2) angeordnet ist und Mittelfrequenzakustikquellen (S_{MF}) umfasst, wobei die Mittelfrequenzakustikquellen (S_{MF}) des unteren Teilabschnitts (3) entlang einer ersten vertikalen Achse zueinander ausgerichtet sind und/oder die Mittelfrequenzakustikquellen (S_{MF}) des oberen Teilabschnitts (4) entlang einer zweiten vertikalen Achse zueinander ausgerichtet sind,
und **dass** die vertikale Richtwirkung des Hochfrequenzabschnitts (2) eine Neigung (Θ_{HF}) relativ zu der Horizontalen (H) vorweist, die im Wesentlichen gleich der Neigung (Θ_{MF}) der vertikalen Richtwirkung des Mittelfrequenzabschnitts (3, 4) relativ zu der Horizontalen (H) ist, sodass die gesamte vertikale Richtwirkung der Vorrichtung (1) eine Neigung (Θ_{Dir}) ungleich null relativ zu der Horizontalen (H) vorweist,
der Hochfrequenzabschnitt (2) auch eine asymmetrische vertikale Wellenfront vorweist, die mittels eines vertikalen Wellenleiters (5) geformt ist, wobei mindestens eine Hochfrequenzakustikquelle (S_{HF}), vorzugsweise alle Hochfrequenzakustikquellen (S_{HF}), integriert werden,
das akustische Zentrum (C_{inf}) des unteren Teilabschnitts (3) relativ zu dem akustischen Zentrum (Cₛᵤₚ) des oberen Teilabschnitts (4) um einen Rücksatz (R) zurückgesetzt ist, sodass eine Achse, die das akustische Zentrum (C_{inf}) des unteren Teilabschnitts (3) mit dem akustischen Zentrum (Cₛᵤₚ) des oberen Teilabschnitts (4) verbindet, einen Fehlausrichtungswinkel (Θ_{D}) relativ zu der Vertikalen (V) vorweist, der im Wesentlichen gleich der Neigung (Θ_{HF}) ist, und
die Formgebung der Wellenfront mechanisch erfolgt, ohne elektronische Verarbeitung der Schallsignale, die jeweils an jede der Hochfrequenzakustikquellen (S_{HF}) gesendet werden, mittels des Wellenleiters (5), der ein Rahmen ist, der speziell zum Ausbilden der gewünschten Wellenfront geformt ist und die Akustikquellen aufnimmt, indem ihnen eine Position und eine relative Orientierung auferlegt wird.

2. Vorrichtung (1) nach Anspruch 1, wobei die Neigungen (Θ_{HF}, Θ_{MF}) in Bezug auf die Horizontale (H) negativ sind.

3. Vorrichtung (1) nach einem der Ansprüche 1 oder 2, wobei die Wellenfront eine variable Krümmung vorweist, die vorzugsweise nach unten zunimmt, weiter vorzugsweise kontinuierlich variabel ist, um ein "J" auszubilden.

4. Vorrichtung nach einem der Ansprüche 1 bis 3, wobei der Rücksatz (R) durch physikalisches Zurücksetzen des unteren Teilabschnitts (3) geometrisch aufgebracht wird.

5. Vorrichtung (1) nach einem der Ansprüche 1 bis 4, wobei der Hochfrequenzabschnitt (2) eine erste Anzahl (n) identischer Hochfrequenzakustikquellen (S_{HF}) umfasst, wobei die erste Anzahl (n) vorzugsweise gleich 3 ist.

6. Vorrichtung (1) nach Anspruch 5, wobei mindestens eine Hochfrequenzakustikquelle (S_{HF}) ein Kompressionsmotor ist.

7. Vorrichtung (1) nach einem der Ansprüche 1 bis 6, wobei der untere Teilabschnitt (3) eine zweite Anzahl (m) von Mittelfrequenzakustikquellen (S_{MF}) umfasst und der obere Teilabschnitt (4) eine dritte Anzahl (p) von Mittelfrequenzakustikquellen (S_{MF}) umfasst, wobei die Mittelfrequenzakustikquellen (S_{MF}) identisch sind und die Differenz zwischen der zweiten Zahl (m) und der dritten Zahl (p) vorzugsweise absolut gesehen kleiner als oder gleich 2 ist und die zweite Zahl (m) vorzugsweise größer als die dritte Zahl (p) ist, weiter die zweite Zahl (m) gleich 4 ist und/oder die dritte Zahl (p) gleich 2 ist, oder der Unterschied null ist.

8. Vorrichtung (1) nach einem der Ansprüche 1 bis 7, die in ein einziges Gehäuse der Art "Säule" integriert ist.

9. Schalldiffusionssystem, **dadurch gekennzeichnet, dass** es eine erste Schalldiffusionsvorrichtung (1) nach einem der Ansprüche 1 bis 8 und eine zweite Schalldiffusionsvorrichtung (7) umfasst, umfassend einen Bereich niedriger Frequenzen und/oder einen Bereich (9) sehr niedriger Frequenzen.

10. System nach Anspruch 9, umfassend weiter ein mechanisches Schnittstellenmittel (8) zwischen der ersten Vorrichtung (1) und der zweiten Vorrichtung (7), das geeignet ist, um zu ermöglichen, dass eine der Vorrichtungen (1, 7), vorzugsweise die zweite Vorrichtung (7), die andere Vorrichtung unterstützt, mit oder ohne Montage, und/oder ein elektrisches Schnittstellenmittel (8) zwischen der ersten Vorrichtung (1) und der zweiten Vorrichtung (7), das geeignet ist, um zu ermöglichen, dass eine der Vorrichtungen (1, 7), vorzugsweise die zweite Vorrichtung (7), Schallsignale und/oder elektrische Energie an die andere Vorrichtung überträgt.

## Claims

1. A sound diffusion device (1) comprising a high-frequency section (2) with at least one high-frequency acoustic source (SHF), and a medium-frequency section (3, 4) with at least two medium-frequency acoustic sources (SMF), the acoustic sources (SHF, SMF) being vertically superimposed,
**characterized in that** the medium-frequency section (3, 4) comprises a lower subsection (3) arranged below the high-frequency section (2) and comprising medium-frequency acoustic sources (SMF) and an upper subsection (4) arranged above the high-frequency section (2) and comprising medium-frequency acoustic sources (SMF), where the medium-frequency acoustic sources (S_{MF}) of the lower subsection (3) are aligned with each other along a first vertical axis and/or the medium-frequency acoustic sources (S_{MF}) of the upper subsection (4) are aligned with each other along a second vertical axis,
and **in that** the vertical directivity of the high-frequency section (2) has an inclination (Θ_{HF}), relative to the horizontal (H), substantially equal to the inclination (Θ_{MF}) of the vertical directivity of the medium-frequency section (3, 4) relative to the horizontal (H), so that the overall vertical directivity of the device (1) has a non-zero inclination (θ_{Dir}) relative to the horizontal (H),
the high-frequency section (2) also has an asymmetrical vertical wavefront that is shaped by means of a vertical waveguide (5), integrating at least one high-frequency acoustic source (SHF), preferably all of the high-frequency acoustic sources (SHF),
the acoustic center (C_{inf}) of the lower subsection (3) is set back relative to the acoustic center (C_{SUP}) of the upper subsection (4), by a setback (R) such that an axis, connecting the acoustic center (C_{inf}) of the lower subsection (3) to the acoustic center (C_{SUP}) of the upper subsection (4), has an angle of misalignment (Θ_{D}) relative to the vertical (V) substantially equal to the inclination (Θ_{HF}), and
the wavefront is shaped mechanically, without electronic processing of the sound signals respectively sent to each of the high-frequency acoustic sources (SHF), by means of the waveguide (5) which is a frame shaped specifically to form the desired wavefront and accommodating the acoustic sources by imposing a position and relative orientation on them.

2. The device (1) according to claim 1, where the inclinations (Θ_{HF}, Θ_{MF}) are negative relative to the horizontal (H).

3. The device (1) according to any one of claims 1 or 2, where the wavefront has a variable curvature, preferably increasing downwards, even more preferably continuously variable so as to form a "J".

4. The device according to any one of claims 1 to 3, wherein said setback (R) is applied geometrically by physically setting back said lower subsection (3).

5. The device (1) according to any one of claims 1 to 4, wherein the high-frequency section (2) comprises a first number (n) of identical high-frequency acoustic sources (S_{HF}), the first number (n) preferably being equal to 3.

6. The device (1) according to claim 5, where at least one high-frequency acoustic source (S_{HF}) is a compression engine.

7. The device (1) according to any one of claims 1 to 6, wherein the lower subsection (3) comprises a second number (m) of medium-frequency acoustic sources (S_{MF}) and the upper subsection (4) comprises a third number (p) of medium-frequency acoustic sources (SMF), the medium-frequency acoustic sources (S_{MF}) being identical and the difference between the second number (m) and the third number (p) is preferably less than or equal to 2 in absolute value, and the second number (m) is preferably greater than the third number (p), or the second number (m) is equal to 4 and/or the third number (p) is equal to 2, or said difference is zero.

8. The device (1) according to any one of claims 1 to 7, integrated into a single enclosure, of the "column" type.

9. A sound diffusion system **characterized in that** it comprises a first sound diffusion device (1) according to any one of claims 1 to 8, and a second sound diffusion device (7) comprising a low-frequency section and/or a very low-frequency section (9).

10. The system according to claim 9, further comprising mechanical interface means (8) between the first device (1) and the second device (7) adapted to enable one of the devices (1, 7), preferably the second device (7), to support the other device, with or without them being joined together, and/or electrical interface means (8) between the first device (1) and the second device (7) adapted to enable one of the devices (1, 7), preferably the second device (7), to transmit sound signals and/or electrical power to the other device.
